# EUROPÄISCHE PATENTSCHRIFT

(11) **EP 0 201 002 B1**
(45) Veröffentlichungstag und Bekanntmachung des Hinweises auf die Patenterteilung: **07.08.1991**
(21) Anmeldenummer: 86105697.6
(22) Anmeldetag: 24.04.1986
(51) Int. Cl.: H01H 37/54, H01H 37/00

(54) **Thermisch gesteuertes elektrisches Schaltelement, insbesondere Temperaturregler oder Temperaturbegrenzer**
Thermally controlled electrical switch element, in particular a thermostat or temperature limiter
Elément interrupteur à commande thermique, en particulier thermostat ou limiteur de température

(30) Priorität: 04.05.1985 DE 3516041; 13.07.1985 DE 3525093
(43) Veröffentlichungstag der Anmeldung: 12.11.1986
(73) Patentinhaber: INTER CONTROL Hermann Köhler Elektrik GmbH u. Co. KG, D-90411 Nürnberg (DE)
(72) Erfinder: Hollweck, Walter, D-8501 Heroldsberg (DE); Eberl, Karlheinz, D-8500 Nürnberg (DE)
(74) Vertreter: Hafner, Dieter, Dr.rer.nat., Dipl.-Phys.

(56) Entgegenhaltungen:
- DE-A- 2 544 201
- FR-A- 1 150 119
- GB-A- 956 775
- US-A- 2 361 162
- US-A- 3 087 033

## Beschreibung

Die Erfindung betrifft ein thermisch gesteuertes elektrisches Schaltelement, insbesondere einen Temperaturregler oder einen Temperaturbegrenzer mit den Merkmalen des Oberbegriffes des Patentanspruches 1.

Schaltelemente dieser Art werden immer dann eingesetzt, wenn auf relativ einfache Weise eine Temperatur entweder um einen Regelpunkt herum geregelt werden soll, der vom Kunden nicht beeinflußbar und somit werksseitig vorgegeben ist oder aber ei ne Temperaturbegrenzung vorgenommen werden soll. Typische Anwendungsbereiche für derartige thermisch gesteuerte elektrische Schaltelemente sind Haushaltsgeräte, beispielsweise Elektrokochtöpfe, Friteusen, Föns, Bügeleisen (einfacher Bauart ohne Temperaturverstellmöglichkeit durch die Bedienungsperson) und dergleichen. Die wesentlichen Elemente derartiger Schaltelemente sind eine Bimetallsprungscheibe und ein in den Strompfad eines Heizelementes einschaltbarer Schaltkontakt, die gemeinsam in oder an einem Sockel angeordnet sind. Die Bimetallsprungscheibe ist in ihrem Randbereich derart gelagert, daß sie sich zentral oberhalb einer Sprungtemperatur in eine erste Richtung A und unterhalb einer zweiten Sprungtemperatur in eine zweite Richtung B auswölben kann. Das Bewegungsteil des Schaltkontaktes ist an die Sprungbewegung des Zentrums der Bimetallsprungscheibe über ein Stellglied (beispielsweise einen axial verschiebbaren Stift) derart angekoppelt, daß der Kontakt bei Auswölbung der Bimetallsprungscheibe in einer der Richtungen (beispielsweise A) geöffnet ist. Zusammen mit der Bimetallsprungscheibe ist noch eine Stahlscheibe gelagert, die bei Wölbung der Bimetallsprungscheibe in der ersten Richtung ebenfalls in die erste Richtung durchstellbar oder durchwölbbar ist. Das Stellglied beaufschlagt sie mittig und öffnet - abhängig von der Stellung der Sprungscheibe - den Schaltkontakt.

Aus US-PS 4,053,859 ist beispielsweise ein Temperaturbegrenzer mit den Merkmalen des Oberbegriffes des Anspruches 1 bekannt, bei dem die Schaltkontakte nach erfolgter thermischer Auslösung des Schaltelementes manuell durch Druck auf einen axial verlaufenden Stift wieder geschlossen werden können. Falls manuell eine Abschaltung des mit dem Schaltelement versehenen Gerätes erfolgen soll, muß ein zusätzlicher, externer Schalter in den Strompfad eingeschaltet werden. Aus US-A- 3087033 ist ebenfalls ein Schnappthermostat bekannt.

Der Erfindung liegt die Aufgabe zugrunde, ein thermisch gesteuertes elektrisches Schaltelement mit den Merkmalen des Oberbegriffes des Anspruches 1 derart weiterzubilden, daß eine manuelle Öffnung und Schließung des in dem Schaltelement vorhandenen Schaltkontaktpaares auf einfache Weise ermöglicht wird. Diese Aufgabe wird durch die kennzeichnenden Merkmale des Anspruches 1 gelöst, vorteilhafte Weiterbildungen der Erfindung ergeben sich aus den Unteransprüchen.

Zunächst nutzt die Erfindung in vorteilhafter Weise die Schnappeigenschaften der Stahlscheibe, um manuell den Schaltkontakt entweder in eine dauerhaft geöffnete oder dauerhaft geschlossene Stellung zu verbringen, wobei die Öffnung des Schaltkontaktes schlagartig erfolgt. Dabei wirkt sich besonders vorteilhaft die Übertragung der Bewegung eines Ausschalttasters auf die Stahlscheibe aus. Im Randbereich der Scheibe ist ein Stellarm befestigt, der nach Art eines vom randseitigen Scheibenlager unterstützten zweiarmigen Hebels die Stahlscheibe von der einen Wölbstellung in die andere Wölbstellung durchdrückt. Eine mittige Beaufschlagung der Stahlscheibe (oder auch der Bimetallscheibe) durch irgendwelche zentral angreifenden Rückstellmittel kann völlig entfallen, so daß das Sprungverhalten der Scheibe nicht negativ beeinflußt wird. Die Ausschalt-Schnellkraftbewegung wird durch das Scheibenzentrum ausgeführt, wodurch ein schlagartiges Aufreißen des Kontaktes sowohl bei thermischer Auslösung als auch bei manueller Auslösung sichergestellt ist. Bei manueller Auslösung wird der vom Rückstellarm beeinflußte Randbereich der Scheibe solange in entgegengesetzter Richtung durchgewölbt, bis das Zentrum der Scheibe sprungartig nachfolgt und den Kontakt aufschlägt.

Ansprüche 2 und 3 beziehen sich auf die spezielle Ausbildung des Schaltelementes entweder als Temperaturbegrenzer, wobei dann die Stahlscheibe als bistabile Sprungscheibe ausgebildet ist (Anspruch 2) oder als Temperaturregler, wobei dann die Stahlscheibe als beidseitig auswölbbare monostabile Sprungscheibe ausgebildet ist (Anspruch 3).

Durch die Merkmale der nachfolgenden Unteransprüche 4 - 13 läßt sich das Schaltelement in der einen oder anderen Bauweise kompakt, einfach, robust und sehr betriebssicher herstellen und bedienen. Ansprüche 18 - 20 beschreiben eine besonders vorteilhafte Ausführungsform eines Doppelreglers, der an Haushaltsgeräten verwendet werden soll, bei welchen alternativ zwei unterschiedliche Temperaturen zu regeln sind.

Die Erfindung ist anhand von Ausführungsbeispielen in den Zeichnungsfiguren näher erläutert. Diese zeigen:
- Fig. 1: einen Temperaturbegrenzer einer ersten Auführungsform - teilweise im Schnitt -;
- Fig. 2: eine Draufsicht auf den Temperaturbegrenzer gemäß Fig. 1;
- Fig. 3: eine Draufsicht auf eine Stahlscheibe mit gesondert angesetztem Rückstellarm;
- Fig. 4: eine Draufsicht auf eine Stahlscheibe mit einstückig angeformtem Rückstellarm;
- Fig. 5: eine vergrößerte Schnittdarstellung der Bimetallscheibe und Stahlscheibe in "Einschaltstellung";
- Fig. 6: eine vergrößerte Schnittdarstellung mit in einem Gehäuseteil geführten Stellgliedern mit Stahlscheibe in "Ausschaltstellung";
- Fig. 7: eine Draufsicht auf einen Temperaturbegrenzer zweiter Ausführungsform,
- Fig. 8: den Temperaturbegrenzer gemäß Fig. 7 im Schnitt gemäß VIII-VIII;
- Fig. 9: eine monostabile Stahlscheibe mit daran einstückig angeordnetem Stellarm;
- Fig. 10: eine monostabile Stahlscheibe mit daran einstückig angeordnetem Stellarm;
- Fig. 11: einen Schnitt durch eine Bimetallsprungscheibe und daran in Parallellage anliegende Stahlscheibe in Stellung B;
- Fig. 12: eine schematische Schnittdarstellung ähnlich Fig. 1 mit angedeutetem Stellglied, Schaltkontakt, Ausschalteinrichtung, Reglersockel und Grundplatte;
- Fig. 13, 13a: einen Teilschnitt, zum Teil schematisiert, durch eine weitere Reglerausbildung;
- Fig. 14: einen Schnitt durch einen Doppelregler, wobei der linke Reglerteil in manueller Ausschaltstellung und der rechte Regler in Einschaltstellung ist.

Der Temperaturbegrenzer gemäß Fig. 1 besteht i. w. aus einem Gehäuse 10, in dem parallel aneinanderliegend eine i. w. kreisförmige Bimetallsprungscheibe 12 und eine bistabil auswölbende Stahlscheibe 14 angeordnet sind, wobei die Bimetallsprungscheibe 12 in ihrem Randbereich 16 derart gelagert ist, daß sie sich zentral oberhalb einer Sprungtemperatur in eine erste Richtung (Richtung A gemäß Fig. 5) und unterhalb einer Rücksprungtemperatur in eine entgegengesetzte zweite Richtung (Richtung B) wölbt. Die zusammen mit der Bimetallsprungscheibe (im folgenden als Sprungscheibe 12 bezeichnet) randseitig gelagerte Stahlscheibe 14 wird bei Wölbung der Sprungscheibe in die erste Richtung A ebenfalls in diese Richtung durchgestellt und drückt dabei ein Stellglied 18 in Richtung A, das mit seinem den Scheiben abgewandten Ende 20 den Bewegungskontakt eines Schaltkontaktes 22 anhebt, der zwischen aus dem Gehäuse 10 herausstehenden Anschlußkontaktfahnen 24 eingeschaltet ist. Genauer gesagt durchsetzt das Stellglied mit einer Verjüngung 26 eine Ausnehmung 28 des Bewegungskontaktes, wobei die Verjüngung 26 aus der Oberseite des Gehäuses hinaussteht und als Einschalttaster dient. Durch die Verjüngung 26 kann manuell ein zentraler Druck in zweiter Richtung (B) auf das Zentrum der Stahlscheibe 14 ausgeübt werden, wodurch der Kontakt 22 geschlossen und die Stahlscheibe 14 in die in Fig. 5 gezeigte Einschaltstellung zurückspringt.

Wie aus Fig. 1 weiter deutlich wird, wird das Unterteil 30 des Gehäuses 10 von einem topfartigen metallischen Gehäuseteil 32 umschlossen, das zur Wärmeübertragung auf die innen am Gehäuseteil 32 anliegende Sprungscheibe 12 dient.

Wie insbesondere in Fig. 1 und 3 - 6 zu sehen ist, ist in der Randzone 34 der Stahlscheibe 14 ein Rückstellarm 36 vorgesehen, dessen Stellende 38 mit dem Randbereich 34 der Scheibe 14 biegefest verbunden ist und dessen Betätigungsende 40 mit einem Ausschalttaster in Verbindung steht oder als solcher ausgebildet ist. Die zur Öffnung des Kontaktes 22 notwendige Kraft auf das Betätigungsende 40 des Rückstellarmes 36 erfolgt in Pfeilrichtung "C" gemäß Fig. 5.

Das Stellende 38 des Rückstellarmes ist flächig auf der Randzone 34 der Scheibe 14 befestigt und steht etwa über den halben Radius "r/2" in die Scheibenfläche hinein. Gemäß Fig. 3 - 6 steht der Rückstellarm 36 radial vom Scheibenrand 42 ab, wobei seine Abstehlänge "l" vom Scheibenrand 42 etwa dem Scheibenradius "r" entspricht.

Das Betätigungsende 40 des Rückstellarmes 36 wird durch ein im Gehäuse 10 verschiebbares Rückstellglied 44 bedient (vgl. Ausführungsform gemäß Fig. 7 und 8). Es ist aber auch möglich, den Rückstellarm 36 i. w. rechtwinklig zur Oberfläche der Scheibe 14 verlaufen zu lassen, wie dies in Fig. 1 dargestellt ist. Dort steht das Betätigungsende 40 eines Z-förmig abgebogenen Rückstellarmes 36 aus dem die Bimetall- und Stahlscheibe topfartig einschließenden metallischen Gehäuseteil 32 heraus. Durch die Z-förmige Biegung des Rückstellarmes 36 verläuft der zweite oder mittlere Z-Schenkel 46 etwa parallel zum zylinderförmigen Abschnitt des metallischen Gehäuseteils 32, der erste oder untere Z-Schenkel ist flächig an der Randzone 34 der Stahlscheibe 14 befestigt, zur Öffnung des Kontaktes muß der obere oder dritte Z-Schenkel (Betätigungsende 40) in Pfeilrichtung "D" gemäß Fig. 1 betätigt werden.

Von Bedeutung ist ferner, daß der Rückstellarm 36 aus Federstahl besteht, um bei manueller Betätigung des Betätigungsendes 40 übermäßige Handkräfte abzufedern und nicht auf die empfindlichen Sprungscheiben zu übertragen.

Der Temperaturbegrenzer nach dem zweiten Ausführungsbeispiel gemäß Fig. 7 und 8 weist ein etwa flach-rechteckiges Gehäuse 50 auf, in welchem die Scheiben 12, 14 derart außermittig gelagert sind, daß das Zentrum der Scheiben etwa am Punkt "Z" in Fig. 7 liegt. Das Stellglied 18 verläuft ebenfalls durch den Punkt "Z" und beaufschlagt - wie vorstehend bereits erwähnt - das Zentrum der Scheibe 14. Der Rand der Scheiben 12 und 14 ist in Fig. 7 gestrichelt angedeutet.

Von der Scheibe 14 steht der Rückstellarm 36 radial ab, wie das in Fig. 3 - 6 dargestellt ist und ist derart im Gehäuse angeordnet, daß das Betätigungsende 40 unter der Stelle "X" gemäß Fig. 7 zu liegen kommt. An dieser Stelle befindet sich das Rückstellglied, das parallel zum Stellglied 18 längsverschiebbar im Gehäuse 50 angeordnet ist.

Auf der den Scheiben 12, 14 abgewandten Gehäuseflachseite 52 sind Schalttaster (Einschalttaster 54, Ausschalttaster 56) vorgesehen, die mit den Stellgliedern 18 und 44 zusammenwirken. Von Bedeutung ist, daß die Druckrichtung zur Bedienung beider Taster 54 und 56 gleichgerichtet in Richtung 58 verläuft.

Bei dem in Fig. 7 und 8 dargestellten Ausführungsbeispiel liegen die Anschlußkontaktfahnen 60, der Schaltkontakt 22 und der Einschalttaster 54 in einer ersten Gehäusenut 62, der Ausschalttaster 56 einer zweiten Gehäusenut 64. Sämtliche Elemente sind durch Niete mit den Nutböden verbunden. Wie insbesondere in der Schnittdarstellung gemäß Fig. 8 zu sehen ist, werden der als Federzunge ausgebildete Einschalttaster 54, der Bewegungskontakt des Schaltkontaktes 22 und die in der Zeichnung rechts liegende Anschlußkontaktfahne 60 durch ein gemeinsames Niet 66 am Nutgrund gehalten. Dadurch ergibt sich eine angenäherte Parallellage zwischen dem als Federzunge ausgebildeten Einschalttaster 54 und dem Bewegungskontakt des Schaltkontaktes 22, so daß es möglich ist, durch Betätigung des Einschalttasters 54 in Richtung 58 den Schaltkontakt 22 in Kontaktschließrichtung zu beaufschlagen. Dadurch wird der Kontakt geschlossen und über das Stellglied 18 die Stahlscheibe 14 in die in Fig. 5 gezeigte Stellung gebracht, sofern sich die Bimetallscheibe 12 unterhalb ihrer Rücksprungtemperatur befindet.

Einschalttaster 54 und Ausschalttaster 56 sind identisch ausgebildet und liegen parallel zueinander in ihren jeweiligen Gehäusenuten 62, 64. Beide Taster 54, 56 beaufschlagen mit ihrem Mittelbereich das ihnen zugeordnete Stellglied 18, 44 in Richtung der Scheiben 12, 14. Beide Taster 54, 56 stehen mit ihren Freienden aus den Gehäusenuten 62, 64 heraus und können mit den nach oben abgebogenen Freienden bis in die Nut hinein einfedern, ohne daß eine Zerstörung oder Verbiegung der Schaltelemente zu befürchten ist.

Nachfolgend wird zunächst auf Fig. 12 Bezug genommen. Dort ist schematisch ein Temperaturregler 101 dargestellt, der einen Reglersockel 102, eine Bimetallsprungscheibe 103, einen in den Strompfad eines nicht dargestellten Heizelementes einschaltbaren Schaltkontakt 104 und eine monostabile Stahlscheibe 105 aufweist. Die Bimetallsprungscheibe 103 ist in ihrem Randbereich 106 derart auf einer Grundplatte 107 gelagert, daß sie sich mit ihrem Zentrum 108 oberhalb einer ersten Sprungtemperatur in eine erste Richtung A und unterhalb einer zweiten Sprungtemperatur in eine entgegengesetzte Richtung B wölben kann. In Fig. 12 ist die Bimetallsprungscheibe in Stellung B dargestellt.

Das Bewegungsteil 109 des Schaltkontaktes 104 ist mit dem Zentrum 108 der Bimetallsprungscheibe über ein Stellglied 110 derart verbunden, daß der Schaltkontakt 104 bei Auswölbung der Bimetallsprungscheibe in Richtung A aufgedrückt wird.

Zwischen dem Stellglied 110 und der Bimetallsprungscheibe 103 liegt in Parallellage an letzterer die bereits erwähnte Stahlscheibe 105. Es handelt sich bei dieser Stahlscheibe um eine sog. monostabil auswölbende Stahlscheibe, d. h. eine Stahlscheibe, die durch manuelle Einwirkung von einer ersten Wölbrichtung in eine zweite Wölbrichtung durchgestellt werden kann, bei Nachlassen der manuellen Einwirkung allerdings in ihre Ausgangswölbrichtung selbsttätig zurückspringt.

Um diese Durchstellbewegung durchzuführen, ist in der Randzone 111 ein Stellarm 112 angeordnet, dessen Stellende 113 mit dem Randbereich der Stahlscheibe 105 biegefest verbunden ist und dessen Betätigungsende 114 durch eine Ausschalteinrichtung 115 beaufschlagt wird. Bei dem in Fig. 12 dargestellten Beispiel ist die Ausschalteinrichtung 115 als Druckknopf mit Selbsthaltefunktion ausgebildet, der mit seinem inneren Ende 116 das Betätigungsende 114 beaufschlagt. Wird die Ausschalteinrichtung 115 in Pfeilrichtung 117 eingedrückt, so springt die Stahlscheibe 105 in Richtung A, verschiebt dabei das Stellglied 110 in Pfeilrichtung 118 und öffnet schlagartig den Schaltkontakt 104. Die Bimetallsprungscheibe 103 bleibt bei dieser manuellen Ausschaltung unbeeinflußt in der Wölbstellung B.

Aus Fig. 11 geht besonders deutlich hervor, wie die Bimetallsprungscheibe 103 und die Stahlscheibe 105 - beide im Ruhezustand (Stellung B) - in Parallellage aneinander liegen. Springt die Bimetallsprungscheibe 103 infolge eines Temperaturanstieges über die erste Sprungtemperatur in die Wölbstellung A um, so nimmt sie die monostabile Stahlscheibe ebenfalls in die Stellung A mit. Mit anderen Worten vollführt die Stahlscheibe zusammen mit der Bimetallsprungscheibe eine Zwangsbewegung.

In Fig. 9 und 10 sind zwei Ausführungsbeispiele der monostabilen Stahlscheibe gezeigt.

Wie aus Fig. 9 besonders deutlich zu sehen ist, kann der Stellarm 112 mit seinem Stellende 113 flächig auf der Randzone 111 der Stahlscheibe 105 angeordnet, beispielsweise aufgeschweißt oder aufgelötet sein. Seine Abstehlänge l über den Scheibenrand 119 hinaus entspricht etwa dem Radius r der Stahlscheibe 105, ferner steht der Stellarm etwa über den halben Radius r/2 in die Scheibenfläche hinein. In Fig. 10 ist angedeutet, daß der Stellarm auch einstückig mit der Stahlscheibe ausgebildet sein kann.

Nachfolgend wird auf Fig. 13 und 13a Bezug genommen. Dort ist ein Regler gezeigt, bei dem die Bimetallsprungscheibe und die Stahlscheibe in einem topfartig ausgebildeten metallischen Gehäuseteil 130 angeordnet sind. Bimetallsprungscheibe 103 und Stahlscheibe 105 liegen in Parallellage (wie auch bei den anderen Ausführungsformen) auf dem Boden 131 des Gehäuseteils 130 auf, das Stellglied 132 verläuft rechtwinklig zur mittleren Ebene der Bimetallsprungscheibe und der Stahlscheibe und wird in einem i. w. kreisförmigen Sockelteil 133 geführt, das zur Gänze vom Gehäuseteil 130 umschlossen wird. Im Oberteil 134 des Reglers 105 ist der nicht näher dargestellte Schaltkontakt angeordnet, der (wie bei den anderen Ausführungsbeispielen auch) vom Stellglied 132 infolge der Wölbbewegungen der Bimetallsprungscheibe und/oder der Stahlscheibe geöffnet oder geschlossen wird. Mit dem Schaltkontakt ist die Anschlußfahne 135 verbunden.

Nachdem es zweckdienlich ist, das topfartig ausgebildete Gehäuseteil 130 in seinem Unterbereich möglichst geschlossen auszubilden (dieses kann in Wärmereservoirs eintauchen und deswegen sehr unmittelbar auf die dort vorhandene Wärme reagieren), ist der Stellarm i. w. Z-förmig gebogen, wobei der erste Z-Schenkel 140 flächig am Randbereich der Stahlscheibe 105 angeordnet ist oder in diesen übergeht, der zweite Z-Schenkel 141 etwa parallel zum zylinderförmigen Abschnitt 135 des Gehäuseteils 130 verläuft und der dritte Z-Schenkel 142 als Betätigungsende aus dem Gehäuseteil 130 heraussteht.

Wird das Betätigungsende in Pfeilrichtung 143 gemäß Fig. 13 und 13a verdrückt, so springt die Stahlscheibe 105 (und nur diese) von der in Fig. 13a dargestellten Wölbstellung B in die nach oben ausgewölbte Wölbstellung A um.

Bei dem in Fig. 14 dargestellten Doppelregler sind in Parallellage nebeneinander zwei Regler 101, 101' auf einer gemeinsamen wärmeübertragenden Grundplatte 150 angeordnet. Die Ausschalteinrichtung 151, 151' ist auch bei dem in Fig. 14 dargestellten Beispiel wieder als axial verschiebbarer Stift ausgebildet und geeignet, die seitlich aus den Reglersockeln 102, 102' herausstehenden Stellarme 112, 112' gemeinsam oder alternativ zu beaufschlagen. Gemeinsame Beaufschlagung bedeutet, daß die Strompfade durch beide Regler unterbrochen sind und damit das den beiden Reglern nachgeschaltete Heizelement vollständig abgeschaltet ist. Wird nur ein Regler durch die zugehörige Ausschalteinrichtung 151 oder 151' abgeschaltet, so wird in dem zum eingeschalteten Regler gehörigen Solltemperaturbereich geregelt. Sind beide Regler eingeschaltet, so erfolgt die Regelung aufgrund der Parallelschaltung der beiden Regler um den höheren Regelsollwert.

Wie aus den Schnittdarstellungen der Regler 101, 101' ferner hervorgeht, stehen die Stellarme 112, 112' aus einer zwischen Grundplatte 107, 150 und dem Reglersockel 102, 102' angeordneten Öffnung 152, 152' heraus, die gleichzeitig eine gewisse Führung für die Stellarme 112, 112' gegen Verdrehung zusammen mit den Stahlscheiben bewirken.

Ferner ist aus Fig. 14 zu entnehmen, daß die gemeinsame Grundplatte 150 seitlich über die Sockel 102, 102' der Regler 101, 101' hinaussteht und die Abstehlänge Z, Z' der Stellarme 112, 112' kleiner ist als die Überstehlänge Ü, Ü' der Grundplatte 150. Dadurch lassen sich die gegen die Grundplatte gerichteten Kräfte der Ausschalteinrichtung wirkungsvoll abfangen.

## Patentansprüche

1. Thermisch gesteuertes elektrisches Schaltelement, insbesondere Temperaturregler oder Temperaturbegrenzer,
mit folgenden Merkmalen:
- An einem Sockel sind in Parallellage eine im wesentlichen kreisförmige Bimetallsprungscheibe und eine beidseitig auswölbende Stahlscheibe angeordnet, wobei
- die Bimetallsprungscheibe (12, 103) in ihrem Randbereich (16) derart gelagert ist, daß sie sich zentral oberhalb einer Sprungtemperatur in eine erste Richtung (A) und unterhalb einer Rücksprungtemperatur in eine entgegengesetzte zweite Richtung (B) wölbt,
- die zusammen mit der Bimetallsprungscheibe (12, 103) randseitig gelagerte Stahlscheibe (14, 105) bei Wölbung der Sprungscheibe ebenfalls in die erste Richtung (A) durchstellbar ist und dabei über ein sie mittig beaufschlagendes Stellglied (18, 110) einen den Stromfluß zu einem elektrischen Heizelement unterbrechenden Schaltkontakt (22, 104) öffnet sowie in zweiter Richtung (B) zur Schließung des Schaltkontaktes (22, 104) rückstellbar ist,
gekennzeichnet durch
folgende Merkmale:
- in/an der Randzone (34, 111) der Stahlscheibe (14, 105) ist ein Stellarm (36, 112) angeordnet,
- dessen Stellende (38, 113) mit dem Randbereich der Stahlscheibe (14, 105) biegefest verbunden ist und
- dessen Betätigungsende (40, 114) entweder mit einem manuell betätigbaren Taster in Verbindung steht oder als solcher ausgebildet ist.

2. Schaltelement nach Anspruch 1,
dadurch gekennzeichnet,
daß es als Temperaturbegrenzer ausgebildet ist und die Stahlscheibe (14) als bistabile Sprungscheibe ausgebildet ist.

3. Schaltelement nach Anspruch 1,
dadurch gekennzeichnet,
daß es als Temperaturregler (101) ausgebildet ist und die Stahlscheibe (105) als beidseitig auswölbbare monostabile Sprungscheibe ausgebildet ist.

4. Schaltelement nach Anspruch 3,
dadurch gekennzeichnet,
daß das Betätigungsende (114) des Stellarmes (112) mit einer die monostabile Stahlscheibe (105) in erster Auswölbrichtung (A) überführenden und gegebenenfalls festhaltenden Ausschalteinrichtung (115) beaufschlagbar ist.

5. Schaltelement nach einem der vorhergehenden Ansprüche 3 oder 4,
dadurch gekennzeichnet,
daß die Stahlscheibe (105) zwischen der Bimetallsprungscheibe (103) und dem Stellglied (110) angeordnet ist.

6. Schaltelement nach einem der vorhergehenden Ansprüche,
dadurch gekennzeichnet,
daß der Stellarm (112) seitlich aus dem Sockel (102) heraussteht.

7. Schaltelement nach Anspruch 6,
dadurch gekennzeichnet,
daß der Stellarm (112, 112') aus einer zwischen einer wärmeübertragenden Grundplatte (107) und dem Reglersockel (102) angeordneten Öffnung (152) hinaussteht.

8. Schaltelement nach Anspruch 6,
dadurch gekennzeichnet,
daß die Längsrichtung des Stellarmes (112) etwa rechtwinklig zur Längsrichtung des Bewegungsteils (109) des Schaltkontaktes (104) verläuft.

9. Schaltelement nach Anspruch 1,
dadurch gekennzeichnet,
daß der Stellarm (36, 112) mit seinem Stellende (38, 113) flächig auf der Randzone (34, 111) der Stahlscheibe (14, 105) befestigt ist.

10. Schaltelement nach einem der vorhergehenden Ansprüche,
dadurch gekennzeichnet,
daß das Stellende (38, 113) etwa über den halben Radius (r/2) der kreisförmigen Stahlscheibe (14, 105) in die Scheibenfläche hineinsteht.

11. Schaltelement nach Anspruch 1,
dadurch gekennzeichnet,
daß der Stellarm (36, 112) radial vom Scheibenrand absteht und seine Abstehlänge (l) vom Scheibenrand etwa dem Scheibenradius (r) entspricht.

12. Schaltelement nach Anspruch 1,
dadurch gekennzeichnet,
daß der Stellarm (36, 112) als federnder Metallstreifen ausgebildet ist, dessen Stellende (38, 113) mit der Stahlscheibe (14, 105) verklebt, verschweißt oder verlötet ist.

13. Schaltelement nach Anspruch 1,
dadurch gekennzeichnet,
daß der Stellarm (36, 112) etwa rechtwinklig zur Scheibenoberfläche verläuft.

14. Schaltelement nach Anspruch 3,
dadurch gekennzeichnet,
daß das Betätigungsende (114) des Stellarmes (112) aus einem die Bimetall- (103) und die Stahlscheibe (105) topfartig einschließenden metallischen Gehäuseteil (130) heraussteht.

15. Schaltelement nach Anspruch 14,
dadurch gekennzeichnet,
daß der Stellarm (112) Z-förmig gebogen ist derart, daß der erste Z-Schenkel (140) flächig am Randbereich der Stahlscheibe (105) angeordnet ist oder in diesen übergeht, der zweite Z-Schenkel (141) etwa parallel zum zylinderförmigen Abschnitt des metallischen Gehäuseteils verläuft und der dritte Z-Schenkel (142) als Betätigungsende aus dem Gehäuseteil (130) heraussteht.

16. Schaltelement nach einem der vorhergehenden Ansprüche,
dadurch gekennzeichnet,
daß der Stellarm (36, 112) einstückig mit der Stahlscheibe (14, 105) ausgebildet ist.

17. Schaltelement nach einem der vorhergehenden Ansprüche,
dadurch gekennzeichnet,
daß die Breite des Stellarmes (36, 112) etwa 15 % - 35 % des Scheibendurchmessers (2r) beträgt.

18. Schaltelement nach Anspruch 4 - 17,
dadurch gekennzeichnet,
daß in Parallellage nebeneinander zwei Regler (101, 101') auf einer gemeinsamen wärmeübertragenden Grundplatte (150) angeordnet sind und die Ausschalteinrichtung zur gleichzeitigen und/oder alternativen Beaufschlagung der Stellarme (112) ausgebildet ist.

19. Schaltelement nach Anspruch 18,
dadurch gekennzeichnet,
daß die gemeinsame Grundplatte (150) seitlich über die Sockel (102, 102' ) der gemeinsam auf ihr angeordneten Regler (101, 101') hinaussteht und die Abstehlänge (Z, Z') der Stellarme (112, 112') kleiner oder gleich der Überstehlänge (Ü, Ü') der Grundplatte (150) ist.

20. Schaltelement nach Anspruch 18 oder 19,
gekennzeichnet durch
seine Verwendung an Haushaltsgeräten, bei welchen alternativ zwei unterschiedliche Temperaturen geregelt werden.

21. Schaltelement nach Anspruch 18 bis 20,
dadurch gekennzeichnet,
daß die Scheiben (12, 14) außermittig in einem etwa flach-rechteckigen Gehäuse (50) gelagert sind, das von zwei etwa parallel zueinander verlaufenden längsverschiebbaren Stellgliedern (18, 44) durchsetzt ist und auf der den Scheiben 12, 14) abgewandten Gehäuseflachseite (52) mit Schalttastern (54, 56) versehen ist, die mit den Stellgliedern (18, 44) verbunden sind.

22. Schaltelement nach Anspruch 21,
dadurch gekennzeichnet,
daß die Anschlußkontaktfahnen (60), der Schaltkontakt (22) und der Einschalttaster (54) in einer ersten Gehäusenut (62) und der Ausschalttaster (56) in einer zweiten Gehäusenut (64) angeordnet sind und die Gehäusenuten (62, 64) parallel zueinander verlaufen.

23. Schaltelement nach Anspruch 21,
dadurch gekennzeichnet,
daß der Einschalttaster (54) den durch das Stellglied (18) beaufschlagten Schaltkontakt (22) in Kontaktschließrichtung beaufschlagt.

24. Schaltelement nach Anspruch 21,
dadurch gekennzeichnet,
daß die beiden Schalttaster (54, 56) als in den Gehäusenuten (62, 64) angeordnete Federzungen ausgebildet sind, die mit ihren Befestigungsenden am jeweiligen Nutgrund befestigt sind, mit ihren Bewegungsenden aus den Nuten (62, 64) herausstehen und mit ihrem Mittelbereich über den Bewegungskontakt das Stellglied (18) bzw. das Rückstellglied (44) beaufschlagen.

## Claims

1. Thermally controlled electrical switching component, in particular a temperature control device or temperature limiting device, having the following features:
- on a base there are disposed in a parallel position an essentially circular bimetallic spring disc and a steel disc which curves outwardly on both sides, wherein the edge area (16) of the bimetallic spring disc (12, 103) is mounted in such a way that it curves centrally above a spring temperature in a first direction (A) and below a spring-back temperature in an opposite second direction (B); the steel disc (14, 105), which is mounted at the edge together with the bimetallic spring disc (12, 103), can likewise be displaced in the first direction (A) when the spring disc curves and thus, via an adjusting member (18, 110) which acts centrally thereon, opens a switching contact (22, 104) which interrupts the flow of current to an electrical heating component, and may be reset in the second direction (B) to close the switching contact (22, 104);
characterised by the following features:
- in/at the edge area (34, 111) of the steel disc (14, 105) there is disposed an adjusting arm (36, 112) of which the adjusting end (38, 113) is connected to the edge area of the steel disc (14, 105) in a flexion-resistant manner and of which the actuating end (40, 114) is either connected to a manually actuatable feeler or is formed as such.

2. Switching component according to claim 1, characterised in that it is formed as a temperature limiting device and the steel disc (14) is built as a bistable spring disc.

3. Switching component according to claim 1, characterised in that it is formed as a temperature control device (101) and the steel disc (105) is built as a monostable spring disc which can be outwardly curved on both sides.

4. Switching component according to claim 3, characterised in that the actuating end (114) of the adjusting arm (112) can be acted upon by a cut-out device (115) which conveys and optionally secures the monostable steel disc (105) in a first curving direction (A).

5. Switching component according to one of the preceding claims 3 or 4, characterised in that the steel disc (105) is disposed between the bimetallic spring disc (103) and the adjusting member (110).

6. Switching component according to one of the preceding claims, characterised in that the adjusting arm (112) projects laterally from the base (102).

7. Switching component according to claim 6, characterised in that the adjusting arm (112, 112') projects out of an opening (152) disposed between a heat-conducting base plate (107) and the control device base (102).

8. Switching component according to claim 6, characterised in that the longitudinal direction of the adjusting arm (112) extends approximately perpendicular to the longitudinal direction of the movement section (109) of the switching contact (104).

9. Switching component according to claim 1, characterised in that the adjusting arm (36, 112) is secured by means of its adjusting end (38, 113) in a flat manner on the edge area (34, 111) of the steel disc (14, 105).

10. Switching component according to one of the preceding claims, characterised in that the adjusting end (38, 113) projects inwardly approximately over the half-radius (r/2) of the circular steel disc (14, 105) into the disc surface.

11. Switching component according to claim 1, characterised in that the adjusting arm (36, 112) is at a radial spacing from the disc edge and the spacing length (l) of the adjusting arm corresponds approximately to the disc radius (r).

12. Switching component according to claim 1, characterised in that the adjusting arm (36, 112) is formed as a resilient metal strip of which the adjusting end (38, 113) is stuck, welded or soldered to the steel disc (14, 105).

13. Switching component according to claim 1, characterised in that the adjusting arm (36, 112) extends approximately perpendicular to the disc surface.

14. Switching component according to claim 3, characterised in that the actuating end (114) of the adjusting arm (112) protrudes out of a metal housing part (130) which surrounds the bimetallic disc (103) and the steel disc (105) in a pot-like manner.

15. Switching component according to claim 14, characterised in that the adjusting arm (112) is curved in a Z-shaped manner in such a way that the first Z-shape leg (140) is disposed in a flat manner on the edge area of the steel disc (105) or merges into this edge area, the second Z-shape leg (141) extends approximately parallel to the cylindrical section of the metal housing section, and the third Z-shape leg (142) as the actuating end protrudes from the housing part (130).

16. Switching component according to one of the preceding claims, characterised in that the adjusting arm (36, 112) is formed integrally with the steel disc (14, 105).

17. Switching component according to one of the preceding claims, characterised in that the width of the adjusting arm (36, 112) is approximately 15% - 35% of the disc diameter (2r).

18. Switching component according to claims 4 to 17, characterised in that two control devices (101, 101') are disposed in a parallel position adjacent one another on a common heat-conducting base plate (150) and the cut-out device is constructed so as to act simultaneously and/or alternately on the adjusting arm (112).

19. Switching component according to claim 18, characterised in that the common base plate (150) protrudes laterally over the base (102, 102') of the control devices (101, 101') jointly disposed thereon and the spacing length (Z, Z') of the adjusting arms (112, 112') is less than or equal to the projecting length (U, U') of the base plate (150).

20. Switching component according to claim 18 or 19, characterised by the use thereof in household appliances, in the case of which two different temperatures are controlled alternately.

21. Switching component according to claims 18 to 20, characterised in that the discs (12, 14) are eccentrically mounted in an approximately flat-rectangular housing (50) which is penetrated by two longitudinally displaceable adjusting members (18, 44) which extend approximately parallel to one another, and on the housing flat side (52) facing away from the discs is provided with switching feelers (54, 56) which are connected to the adjusting members (18, 44).

22. Switching component according to claim 21, characterised in that the terminal connection lugs (60), the switching contact (22) and the switching-in feelers (54) are disposed in a first housing groove (62) and the cut-out feeler (56) is disposed in a second housing groove (64), and the housing grooves (62, 64) extend parallel to one another.

23. Switching component according to claim 21, characterised in that the switching-in feeler (54) acts upon the switching contact (22), which is acted upon by the adjusting member (18), in the direction of closure of the contact.

24. Switching component according to claim 21, characterised in that the two switching feelers (54, 56) are formed as flexible tongues which are disposed in the housing grooves (62, 64), are secured by their securing ends on the respective groove base, project with their moving ends out of the grooves (62, 64), and act upon the adjusting member (18) and/or the resetting member (44) with their central area via the movement contact.

## Revendications

1. Elément interrupteur électrique à commande thermique, en particulier thermostat ou limiteur de température,
comprenant les caractéristiques suivantes :
- sur un socle sont disposées parallèlement entre elles une plaquette bimétallique à détente, pour l'essentiel circulaire, et une plaquette en acier se bombant des deux côtés, cependant que :
- la plaquette bimétallique à détente (12, 103) est montée dans la région de son bord (16) de telle manière qu'elle se bombe de manière centrée dans une première direction (A) au-dessus d'une température de changement brusque, et dans une seconde direction opposée (B) au-dessous d'une température de retour brusque,
- la plaquette en acier (14, 105) qui est montée sur son bord avec la plaquette bimétallique à détente (12, 103) peut être également déplacée dans la première direction (A) lorsque la plaquette bimétallique à détente se bombe, en ouvrant alors, par l'intermédiaire d'un organe de commande (18, 110) agissant sur elle en son milieu, un contact (22, 104) de l'interrupteur qui interrompt le passage du courant vers un élément de chauffage électrique, cependant qu'il peut être rappelé dans la seconde direction (B) pour fermer le contact (22, 104) de l'interrupteur,
caractérisé par les caractéristiques suivantes :
- dans ou sur la région du bord (34, 111) de la plaquette en acier (14, 105) est disposé un bras de commande (36, 112),
- dont l'extrémité de commande (38, 113) est reliée de manière résistante à la flexion à la région du bord de la plaquette en acier (14, 105), et :
- dont l'extrémité d'actionnement (40, 114) est, soit en liaison avec un poussoir à actionnement manuel, soit réalisée sous la forme d'un tel poussoir.

2. Elément interrupteur selon la revendication 1, caractérisé par le fait qu'il est réalisé sous la forme d'un limiteur de température, et que la plaquette en acier (14) est réalisée sous la forme d'une plaquette à détente bistable.

3. Elément interrupteur selon la revendication 1, caractérisé par le fait qu'il est réalisé sous la forme d'un thermostat (101), et que la plaquette en acier (105) est réalisée sous la forme d'une plaquette à détente monostable qui peut être bombée des deux côtés.

4. Elément interrupteur selon la revendication 3, caractérisé par le fait que l'extrémité d'actionnement (114) du bras de commande (112) peut être soumise à l'action d'un dispositif de coupure (115) qui déplace la plaquette en acier monostable (105) dans la première direction de bombement (A) et qui la maintient le cas échéant.

5. Elément interrupteur selon l'une des revendications précédentes 3 ou 4, caractérisé par le fait que la plaquette en acier (105) est disposée entre la plaquette bimétallique à détente (103) et l'organe de commande (110).

6. Elément interrupteur selon l'une des revendications précédentes, caractérisé par le fait que le bras de commande (112) fait saillie latéralement hors du socle (102).

7. Elément interrupteur selon la revendication 6, caractérisé par le fait que le bras de commande (112, 112') fait saillie hors d'une ouverture (152) disposée entre une plaque de base (107) qui transmet la chaleur et le socle du régulateur (102).

8. Elément interrupteur selon la revendication 6, caractérisé par le fait que la direction longitudinale du bras de commande (112) s'étend à peu près à angle droit par rapport à la direction longitudinale de la partie mobile (109) du contact (104) de l'interrupteur.

9. Elément interrupteur selon la revendication 1, caractérisé par le fait que le bras de commande (36, 112) est fixé à plat par son extrémité de commande (38, 113) sur la région du bord (34, 111) de la plaquette en acier (14, 105).

10. Elément interrupteur selon l'une des revendications précédentes, caractérisé par le fait que l'extrémité de commande (38, 113) s'avance sur la surface de la plaquette en acier circulaire (14, 105) à peu près sur la moitié (r/2) du rayon de cette plaquette.

11. Elément interrupteur salon la revendication 1, caractérisé par le fait que le bras de commande (36, 112) fait saillie radialement depuis le bord de la plaquette, et que sa longueur en saillie (l) à partir du bord de la plaquette correspond à peu près au rayon (r) de la plaquette.

12. Elément interrupteur selon la revendication 1, caractérisé par le fait que le bras de commande (36, 112) est réalisé sous la forme d'une bande métallique élastique dont l'extrémité de commande (38, 113) est collée, soudée ou brasée sur la plaquette en acier (14, 105).

13. Elément interrupteur selon la revendication 1, caractérisé par le fait que le bras de commande (36, 112) s'étend à peu près à angle droit par rapport à la surface de la plaquette.

14. Elément interrupteur selon la revendication 3, caractérisé par le fait que l'extrémité d'actionnement (114) du bras de commande (112) fait saillie hors d'une partie de boîtier métallique (130) qui enferme à la manière d'un pot la plaquette bimétallique (103) et la plaquette en acier (105).

15. Elément interrupteur selon la revendication 14, caractérisé par le fait que le bras de commande (112) est recourbé en forme de Z de telle manière que la première aile (140) du Z soit disposée à plat sur la région du bord de la plaquette en acier (105), ou qu'elle se prolonge par celle-ci, que la deuxième aile (141) du Z s'étende à peu près parallèlement à la partie en forme de cylindre de la partie métallique du boîtier, et que la troisième aile (142) du Z fasse saillie hors de la partie (130) du boîtier sous la forme d'une extrémité d'actionnement.

16. Elément interrupteur selon l'une des revendications précédentes, caractérisé par le fait que le bras de commande (36, 112) est réalisé d'un seul tenant avec la plaquette en acier (14, 105).

17. Elément interrupteur selon l'une des revendications précédentes, caractérisé par le fait que la largeur du bras de commande (36, 112) est à peu près comprise entre 15% et 35% du diamètre (2r) de la plaquette.

18. Elément interrupteur selon l'une des revendications 4 à 17, caractérisé par le fait que deux régulateurs (101, 101') sont disposés parallèlement l'un à côté de l'autre sur une plaque de base commune (150) qui transmet la chaleur, et que le dispositif de coupure est réalisé en vue d'agir simultanément et/ou alternativement sur les bras de commande (112).

19. Elément interrupteur selon la revendication 18, caractérisé par le fait que la plaque de base commune (150) fait saillie latéralement au-delà des socles (102, 102') des régulateurs (101, 101') qui sont disposés ensemble sur elle, et que la longueur en saillie (Z, Z') des bras de commande (112, 112') est inférieure ou égale à la longueur en saillie (Ü, Ü') de la plaque de base (150).

20. Elément interrupteur selon la revendication 18 ou 19, caractérisé par son utilisation sur des appareils ménagers dans lesquels deux températures différentes sont régulées alternativement.

21. Elément interrupteur selon l'une des revendications 18 à 20, caractérisé par le fait que les plaquettes (12, 14) sont montées de manière excentrée dans un boîtier à peu près plat et rectangulaire (50) qui est traversé par deux organes de commande (18, 44), lesquels peuvent être déplacés longitudinalement et s'étendent à peu près parallèlement entre eux, et qui est muni, sur le côté plat (52) du boîtier opposé aux plaquettes (12, 14), de poussoirs de commutation (54, 56) reliés aux organes de commande (16, 44).

22. Elément interrupteur selon la revendication 21, caractérisé par le fait que les cosses de raccordement (60), le contact (22) de l'interrupteur et le poussoir de mise en circuit (54) sont disposés dans une première rainure (62) du boîtier, que le poussoir de coupure (56) l'est dans une seconde rainure (64) du boîtier et que les deux rainures (62, 64) du boîtier s'étendent parallèlement entre elles.

23. Elément interrupteur selon la revendication 21, caractérisé par le fait que le poussoir de mise en circuit (54) agit dans la direction de la fermeture du contact sur le contact (22) de l'interrupteur sur lequel agit l'organe de commande (18).

24. Elément interrupteur selon la revendication 21, caractérisé par le fait que les deux poussoirs (54, 56) de l'interrupteur sont réalisés sous la forme de languettes élastiques qui sont disposées dans les rainures (62, 64) du boîtier, qui sont fixées par leurs extrémités de fixation au fond de rainure correspondant, qui font saillie hors des rainures (62, 64) par leurs extrémités de déplacement et qui agissent par leur zone centrale sur l'organe de commande (18) ou sur l'organe de rappel (44), respectivement, par l'intermédiaire du contact mobile.
